# EUROPÄISCHE PATENTSCHRIFT

(11) **EP 2 371 462 B1**
(45) Veröffentlichungstag und Bekanntmachung des Hinweises auf die Patenterteilung: **21.05.2014**
(21) Anmeldenummer: 11001820.7
(22) Anmeldetag: 04.03.2011
(51) Int. Cl.: B08B 9/045

(54) **Handgeführtes Reinigungsgerät für die Reinigung von Rohrleitungen**
Hand-held cleaning device for cleaning conduits
Appareil de nettoyage manuel pour le nettoyage de conduites

(30) Priorität: 29.03.2010 DE 102010013252
(43) Veröffentlichungstag der Anmeldung: 05.10.2011
(73) Patentinhaber: Rothenberger AG, 65779 Kelkheim (DE)
(72) Erfinder: Herz, Stefan, 61476 Kronberg (DE); Bode, Olaf, 65520 Bad Camberg (DE)
(74) Vertreter: Keil & Schaafhausen Patent- und Rechtsanwälte

(56) Entgegenhaltungen:
- GB-A- 2 153 039
- US-A- 5 031 263
- US-A1- 2002 083 538

## Beschreibung

Die Erfindung betrifft ein Handgeführtes Reinigungsgerät für die Reinigung von Rohrleitungen mittels einer Federwelle, ausgestattet mit einem Motor, einer Trommel für die Aufnahme und Ausgabe der Federwelle, mit einer Kammer, in der mehrere, radial auf die Federwelle einwirkende Walzen mit Achsen angeordnet sind, die mit radialen Abständen von der Achse der Federwelle angeordnet sind, wobei eine der Walzen in einem Lagerbock gelagert ist, dessen radialer Abstand von der Achse der Federwelle durch einen Einstellknopf veränderbar ist.

### Der Stand der Technik:

Durch die DE 10 2008 015 532 A1 ist ein Reinigungsgerät mit einer Federwelle bekannt, deren Längsbewegung über drei Walzen bewirkt wird, die mit radialen und axialen Kraftkomponenten auf die Federwelle einwirken. Von den Walzen sind zwei in Bezug auf ihre sich schneidenden Achsen unter einem spitzen Winkel ortsfest zueinander gelagert, und die Achse der dritten Walze ist derart um eine radiale Achse schwenkbar, dass diese dritte Walze alternativ mit einer der beiden anderen Walzen in eine Wirkverbindung gebracht werden kann. Die Schwenkbewegung der dritten Walze erfogt durch ein Griffrohr, das über eine Zahnreihe auf einen Zahnsektor am Lagerbock der dritte Walze einwirkt. Soweit dort ein Einstellknopf für die Einstellung der radialen Anpresskraft der dritten Walze beschrieben ist, wirkt dieser zwar über ein elastisches Element auf den Lagerbock der dritten Walze ein, ist aber drehfest mit seiner Einstellwelle verbunden, so dass bei einer Fehlbedienung des Einstellknopfes, z.B. mit einer Zange, eine überlastung und Verformung des Walzensystems, aber auch der Federwelle, erfolgen kann, was zum Ausfall des Geräts führt. Zum Stand der Technik gehören aber auch andere Reinigungsgeräte, bei denen drei Walzen mit gleichen relativen Winkelstellungen um die Systemachse und die Achse der Federwelle angeordnet sind:
Durch die US 2002/0083538 A1 ist es beispielsweise bekannt, den Transportweg einer Federwelle, der von eine Vorratstrommel ausgeht, mit einem zylindrischen Gehäuse zu umgeben, von dessen Umfang in äquidistanter Verteilung nach innen drei radiale Halterungen ausgehen, in denen Lagerböcke für Walzen angeordnet sind. An einer Stelle des Umfangs befindet sich ein Rohrstutzen mit einem Innengewinde, in das eine Hohlwelle mit einem Aussengewinde eingeschraubt ist. Diese Hohlwelle besitzt ausserdem ein Innengewinde für das Einschrauben eines Einstellknopfes, mit dem die Winkelstellung und die radiale Lage der zugehörigen Walze gegenüber der Achse der Federwelle einstellbar ist. Der radiale Hub der Rollenanordnung 155 ist durch einen Stift 180 begrenzt, der gemäss den Figuren 4 und 4A an eine Blattfeder 205 anstösst. Dadurch wid die Einstellung bei dünnen Federwellen unwirksam, und bei einer hohen manuellen Einstellkraft am Gewindezapfen 215 kann die Blattfeder 205 brechen. Mittel für eine Begrenzung der Rotationskraft des Einstellknopfes sind jedoch nicht offenbart und auch nicht vorgesehen.

### Die Aufgabe:

Der Erfindung liegt daher die Aufgabe zugrunde, ein Reinigungsgerät der eingangs beschriebenen Gattung anzugeben, durch das eine überlastung des Antriebssystems durch fehlerhafte Einstellung der radialen Kräfte und/oder überschreitung von Masstoleranzen ausgeschlossen ist. Diese Aufgabe kann durch die US 2002/0083538 A1 nicht gelöst werden.

### Die Lösung der Aufgabe:

Diese ist dadurch kennzeichnet, dass zwischen dem Einstellknopf und dem Lagerbock eine Vorrichtung zur Drehmomentenbegrenzung angeordnet ist, mittels welcher die Radialkräfte der Walze auf vorgebbare Maximalwerte begrenzbar sind.

Es ist im Zuge weiterer Ausgestaltungen der Erfindung besonders vorteilhaft, wenn - entweder einzeln, oder in Kombination:
* der Einstellknopf einen Hohlraum umschliesst, in den eine Welle hineinragt, die von einem Stützring umgeben ist, auf dem sich ein Reibungskörper abstützt, dessen gegenüberliegende Seite an einer Innenfläche des Einstellknopfes anliegt, und wenn sich die Welle drehbar auf einem Spreizring abstützt,
* der Reibungskörper aus mindestens zwei Tellerfedern besteht, die sich in gespreiztem Zustand berühren,
* die Welle in axialer Richtung abgedichtet in dem Einstellknopf geführt ist,
* die Welle in koaxialer Anordnung ein Aussengewinde aufweist, mit dem sie in einem Innengewinde geführt ist, das sich in einem Rohrstutzen befindet, der in radialer Richtung von der Kammer absteht,
* die Welle eine koaxiale Ausnehmung aufweist in der ein zylindrischer Zapfen geführt ist, der von dem Lagerbock für die verstellbare Walze absteht,
* zwischen der Welle und dem Lagerbock ein elastisches Element zur Einstellung der Anpresskraft der Walze an die Federwelle angeordnet ist,
* das elastisches Element den Zapfen umgibt,
* der Einstellknopf auf seiner Aussenseite mit einer griffgünstigen Profilierung versehen ist, und/oder, wenn
* das Reinigungsgerät eine einzige Gruppe von drei auf den Umfang der Federwelle verteilten Walzen aufweist, von denen die Achsen zweier Walzen lagefest so ausgerichtet sind, dass diese mit entgegengesetzten Transportkräften auf die Federwelle einwirken, und wenn die Achse der dritten Walze in ihrer Raumlage derart verstellbar ist, dass die Transportkraft der verstellbaren Walze wahlweise die Transportkraft entweder der einen lagefesten Walze oder der anderen lagefesten Walze unterstützt.

### Die Detailbeschreibung:

Ein Ausführungsbeispiel des Erfindungsgegenstandes und dessen Wirkungsweisen und weitere Vorteile werden nachfolgend anhand der Figuren 1 bis 3 näher erläutert.

Es zeigen:
- Figur 1: eine perspektivische Aussenansicht in Verbindung mit einem Funktionsdiagramm,
- Figur 2: einen axialen Einblick in die Kammer am Ende des Griffrohres zur Erläuterung der Funktion der drei Walzen, und
- Figur 3: einen vergrösserten Ausschnitt aus dem oberen Teil von Figur 2.

In Figur 1 ist ein komplettes Reinigungsgerät 1 dargestellt, zu dem ein Motor 2 mit einem Handgriff 3 und einem Schalter 4 gehören, wie dies auch von Handbohrmaschinen her bekannt ist. An den Motor ist eine drehbare Trommel 5 für die Aufnahme einer Federwelle 6 angesetzt. Die Trommel 5 besitzt ein fest angesetztes Führungsrohr 7 (Figur 2), das koaxial von einem Griffrohr 8 umgeben ist, das in Richtung auf die Trommel 5 mit einem trichterförmigen Handschutz 9 versehen ist. Dieser Handschutz 9 überdeckt teilweise die gleichfalls trichterförmige Stirnwand 5a der Trommel 5. Das Griffrohr 8 geht in eine zylindrische Kammer 10 über, in der der komplette Verstellmechanismus für die Bewegung der Federwelle 6 untergebracht ist. Ein Einstellknopf 11 dient zum Einstellen einer Anpresskraft der verstellbaren Walze an die beiden ortsfesten Walzen, was nachstehend noch näher erläutert wird. In Figur 1 ist jeweils nur das Ende dieser Federwelle 6 gezeigt, und an deren örtlicher Verdickung ist zu erkennen, dass dieses Ende bereits eine Werkzeugfunktion besitzt.

Die Achse der verstellbaren Walze 12 (in Figur 2, oben) steht hierbei zunächst parallel zur Achse der Federwelle 6, so dass keine Axialbewegung derselben erfolgt. Werden das Griffrohr 8 und die Trommel 5 zusammengeschoben, so erfolgt ein Rückzug der Federwelle 6. Werden das Griffrohr 8 und die Trommel 5 auseinander gezogen, so erfolgt ein Vorschub der Federwelle 6.

Der untere Kasten in Figur 1 erläutert die Funktion des Einstellknopfes 11: Durch dessen Rechtsdrehung in Pfeilrichtung "+" erfolgt eine Verstärkung der Anpresskraft der verstellbaren Walze an die beiden anderen Walzen. Durch dessen Linksdrehung in Pfeilrichtung "-" erfolgt eine Verringerung der Anpresskraft der verstellbaren Walze 12 an die beiden anderen Walzen. Alle diese Funktionen werden nachstehend im Zusammenhang mit der Figur 3 noch eingehend erläutert, in der die bisherigen Bezugszeichen beibehalten werden.

Gemäss Figur 2 enthält die Kammer 10 drei Walzen 12, 13 und 14, von denen die Walze 12 um die radiale Achse A-A verdrehtbar ist. Zu diesem Zweck besitzt die Kammer 10 eine achsparallel Zahnleiste 15, in die ein Zahnsektor 16a eines Lagerbocks 16 eingreift, in dem die Walze 12 gelagert ist. Von dem Lagerbock 16 steht in Richtung der Achse A-A ein zylindrischer Zapfen 17 ab, der von einem elastischen Element 18 umgeben ist, das aus einem Stapel gespreizter Tellerfedern besteht. Dadurch lässt sich mittels des Einstellknopfes 11 die Anpresskraft an die beiden anderen, ortfest montierten Walzen 13 und 14 regulieren.

Die Figur 2 zeigt ferner eine Längsachse "AL", die auch die Systemachse und die Achse der Federwelle 6 ist und die hier die Blickrichtung bestimmt. Auf dem Umfang der Federwelle 6 sind die Walzen 12, 13 und 14 mit ihren Achsen A1, A2 und A3 angeordnet. Die Walzen 13 und 14 sind mit ihren inneren Lagerringen durch Verschrauben auf hier nicht sichtbaren Schrägflächen räumlich fixiert. Die Raumlage ist dabei so gewählt worden, dass deren Achsen A2 und A3 sich in einem virtuellen Punkt "P" schneiden, gleichzeitig aber schräg und tangential zu einer virtuellen Zylinderfläche verlaufen, die die Achse "AL" mit entsprechendem Abstand konzentrisch umgibt. Dadurch sind die Walzen 13 und 14 spiegelsymmetrisch zueinander angeordnet, und drehen sich, angetrieben durch die Berührung mit der Federwelle 6, in hierzu entgegengesetzten Drehrichtungen. Hierbei entstehen Reibungskräfte, von denen jeweils eine Komponente parallel zur Achse "AL verläuft. Diese Komponenten verlaufen in entgegengesetzten Richtungen, erzeugen also aufgrund eines Kräfte-Gleichgewichts keinerlei axiale Bewegungen der Federwelle 6.

Das System besitzt nun die bereits erwähnte Achse A-A, die eine Steuerachse ist und die auch durch den Zapfen 17 des Lagerbocks 16 verläuft und auch die Achse "A1" der Walze 12 schneidet. In der dargestellten Position verlaufen die Achsen "AL" und "A1" parallel zueinander, so dass das Kräfte-Gleichewicht nicht gestört wird. Dieser Zustand ändert sich jedoch, sobald der Lagerbock 16 mit der Walze 12 um die Achse "A-A" geschwenkt wird. Mit zunehmendem Schwenkwinkel unterstützt die Walze 12 entweder die Transportrichtung und -wirkung der Walze 13 oder der Walze 14. Dies gilt für beide Schwenkrichtungen aus der Position der Figur 2 heraus. Diese Unterstützung wird grösstmöglich, sobald die Drehrichtungen zweier Walzen, entweder 12+13 oder 12+14, übereinstimmen. Die Schubwirkung der jeweils anderen Walze wird dadurch im Ergebnis ausser Kraft gesetzt bzw. überwunden. Dieser Effekt hat sich durch Versuche überraschend bestätigt und führt in Verbindung mit dem Griffrohr 8 ohne Umgreifen der einen Hand zu einer äusserst einfachen, kurzen, kostengünstigen und zuverlässigen Bau- und Betriebsweise mit extrem rasch zu bewirkender Schubumkehr der Federwelle 6 und ohne weit abstehende Bauteile.

Wie aus den Figuren 2 und 3 hervorgeht, ist der zylindrische Zapfen 17 mit einem elastischen Element 18 von einer Welle 19 umgeben, die ein Aussengewinde 20 besitzt. Mit diesem ist sie in einem Rohrstutzen 21 geführt, der ein komplementäres Innengewinde 22 besitzt. Der Rohrstutzen 21 verläuft radial zur Kammer 10. Die Welle 19 besitzt eine abgestufte konzentrische Ausnehmung 23, die mit ihrem weitesten Durchmesser das elastische Element 18 umschliesst. In einem engeren Längenabschnitt der Welle 19 ist der Zapfen 17 von einer Ringnut 24 mit einem elastischen Ring 25 umgeben, der eine Trennung von Zapfen 17 und Welle 19 zumindest erschwert.

Hier setzt nun der Kern der Erfindung ein: Die Welle 19 ist mit kurzem Abstand von ihrem Ende verdrehfest von einem Stützring 26 umgeben, auf dem ein Reibungskörper 27 aufliegt. Dieser besteht aus mindestens zwei konischen Tellerfedern 27a, auf denen sich der Einstellknopf 11 abstützt, der zu diesem Zweck einen Hohlraum 11a besitz, der von einem Greifzylinder 11 b umgeben ist, der auf seiner Aussenseite eine Profilierung 11 c besitzt. Durch den Reibungskörper 27 wird eine genau einstellbare Reibungsbremse, eine sogenannte Rutschkupplung, gebildet, die im Ergebnis eine Drehmomentenbegrenzung für den Einstellknopf 11 darstellt. Eine unbeabsichtige Trennung von Einstellknopf 11 und Welle 19 wird durch einen Spreizring 28 verhindert, und eine Abdichtung gegen das Eindringen von Schmutz wird durch einen Dichtungsring 29 erzielt.

Es ist dabei zusätzlich möglich, die Federwelle zu Zwecken einer Umschaltung mit einem verschiebbaren Griffrohr zu umgeben, und ferner mit Mitteln für die Verstellung mindestens einer der Walzen in beide Transportrichtungen der Federwelle,

### Bezugszeichenliste:

- 1: Reinigungsgerät
- 2: Motor
- 3: Handgriff
- 4: Schalter
- 5: Trommel
- 5a: Sti rnwand
- 6: Federwelle
- 7: Führungsrohr
- 8: Griffrohr
- 9: Handschutz
- 10: Kammer
- 11: Einstellknopf
- 11a: Hohlraum
- 11 b: Greifzylinder
- 11 c: Profilierung
- 12: Walze
- 13: Walze
- 14: Walze
- 15: Zahnleiste
- 16: Lagerbock
- 16a: Zahnsektor
- 17: Zapfen
- 18: elastisches Element
- 19: Welle
- 20: Aussengewinde
- 21: Rohrstutzen
- 22: Innengewinde
- 23: Ausnehmung
- 24: Ringnut
- 25: Ring
- 26: Stützring
- 27: Reibungskörper
- 27a: Tellerfedern
- 28: Spreizring
- 29: Dichtungsring
- "AL-AL": Längsachse
- "A-A": Schwenkachse
- A1: Achse
- A2: Achse
- A3: Achse
- "P" -: Punkt

## Patentansprüche

1. Handgeführtes Reinigungsgerät (1) für die Reinigung von Rohrleitungen mittels einer Federwelle (6), ausgestattet mit einem Motor (2), einer Trommel (5) für die Aufnahme und Ausgabe der Federwelle (6), mit einer Kammer (10), in der mehrere, radial auf die Federwelle (6) einwirkende Walzen (12, 13, 14) mit Achsen (A1, A2, A3) angeordnet sind, die mit radialen Abständen von der Achse der Federwelle (6) angeordnet sind, wobei eine der Walzen (12) in einem Lagerbock (16) gelagert ist, dessen radialer Abstand von der Achse der Federwelle (6) durch einen Einstellknopf (11) veränderbar ist, **dadurch kennzeichnet, dass** zwischen dem Einstellknopf (11) und dem Lagerbock (16) eine Vorrichtung zur Drehmomentenbegrenzung angeordnet ist, mittels welcher die Radialkräfte der Walze (12) auf vorgebbare Maximalwerte begrenzbar sind.

2. Reinigungsgerät nach Anspruch 1, **dadurch gekennzeichnet, dass** der Einstellknopf (11) einen Hohlraum (11a) umschliesst, in den eine Welle (19) hineinragt, die von einem Stützring (26) umgeben ist, auf dem sich ein Reibungskörper (27) abstützt, dessen gegenüberliegende Seite an einer Innenfläche des Einstellknopfes (11) anliegt, und dass sich die Welle (19) drehbar auf einem Spreizsring (28) abstützt.

3. Reinigungsgerät nach Anspruch 2, **dadurch gekennzeichnet, dass** der Reibungskörper (27) aus mindestens zwei Tellerfedern besteht, die sich in gespreiztem Zustand berühren.

4. Reinigungsgerät nach Anspruch 2, **dadurch gekennzeichnet, dass** die Welle (19) in axialer Richtung abgedichtet in dem Einstellknopf (11) geführt ist.

5. Reinigungsgerät nach Anspruch 2, **dadurch gekennzeichnet, dass** die Welle (19) in koaxialer Anordnung ein Aussengewinde (20) aufweist, mit dem sie in einem Innengewinde (22) geführt ist, das sich in einem Rohrstutzen (21) befindet, der in radialer Richtung von de Kammer (10) absteht.

6. Reinigungsgerät nach Anspruch 2, **dadurch gekennzeichnet, dass** die Welle (19) eine koaxiale Ausnehmung (23) aufweist in der ein zylindrischer Zapfen (17) geführt ist, der von dem Lagerbock (16) für die verstellbare Walze (12) absteht.

7. Reinigungsgerät nach Anspruch 6, **dadurch gekennzeichnet, dass** zwischen der Welle (19) und dem Lagerbock (16) ein elastisches Element (18) zur Einstellung der Anpresskraft der Walze (12) an die Federwell (6) angeordnet ist.

8. Reinigungsgerät nach den Ansprüchen 6 und 7, **dadurch gekennzeichnet, dass** das elastisches Element (18) den Zapfen (17) umgibt.

9. Reinigungsgerät nach Anspruch 1, **dadurch gekennzeichnet, dass** der Einstellknopf (11) auf seiner Aussenseite mit einer griffgünstigen Profilierung (11 c) versehen ist.

10. Reinigungsgerät nach Anspruch 1, **gekennzeichnet durch** eine einzige Gruppe von drei auf den Umfang der Federwelle (6) verteilten Walzen (12, 13, 14), von denen die Achsen (A2, A3) zweier Walzen (13, 14) lagefest so ausgerichtet sind, dass diese mit entgegengesetzten Transportkräften auf die Federwelle (6) einwirken, und dass die Achse (A1) der dritten Walze (12) in ihrer Raumlage derart verstellbar ist, dass die Transportkraft der verstellbaren Walze (12 wahlweise die Transportkraft entweder der einen lagefesten Walze (13) oder der anderen lagefesten Walze (14) unterstützt.

## Claims

1. A hand-held cleaning device (1) for cleaning pipes by means of a spring shaft (6), equipped with a motor (2), a drum (5) for receiving and feeding the spring shaft (6), with a chamber (10) in which a plurality of rollers (12, 13, 14) radially acting on the spring shaft (6) are arranged, said rollers having axes (A1, A2, A3) that are arranged at radial distances from the axis of the spring shaft (6), wherein one of the rollers (12) is mounted in a bearing block (16), the radial distance thereof from the axis of the spring shaft (6) can be changed by an adjustment knob (11), **characterized in that** between the adjustment knob (11) and the bearing block (16), a torque limiting device is arranged by means of which the radial forces of the roller (12) can be limited to predeterminable maximum values.

2. The cleaning device according to claim 1, **characterized in that** the adjustment knob (11) encloses a hollow space (11a into which a shaft (19) protrudes, which shaft is enclosed by a supporting ring (26) on which a friction body (27) is supported, the opposite side of which rests against an inner surface of the adjustment knob (11), and that the shaft (19) is rotationally supported on an expanding ring (28).

3. The cleaning device according to claim 2, **characterized in that** the friction body (27) consists of at least two disc springs which touch each other in the expanded state.

4. The cleaning device according to claim 2, **characterized in that** the shaft (19) is sealingly guided in the axial direction in the adjustment knob (11).

5. The cleaning device according to claim 2, **characterized in that** in a coaxial arrangement, the shaft (19) has an external thread (20) by means of which the shaft is guided in an internal thread (22) located in a pipe socket (21) that protrudes in the radial direction from the chamber (10).

6. The cleaning device according to claim 2, **characterized in that** the shaft (19) has a coaxial recess (23) in which a cylindrical pin (17) is guided which protrudes from the bearing block (16) for the adjustable roller (12).

7. The cleaning device according to claim 6, **characterized in that** an elastic element (18) for adjusting the pressing force of the roller (12) against the spring shaft (6) is arranged between the shaft (19) and the bearing block (16).

8. The cleaning device according to the claims 6 and 7, **characterized in that** the elastic element (18) encloses the pin (17).

9. The cleaning device according to claim 1, **characterized in that** the adjustment knob (11) is provided on its outside with a profiling (11c) that is convenient for gripping.

10. The cleaning device according to claim 1, **characterized by** a single group of three rollers (12, 13, 14) distributed on the circumference of the spring shaft (6), the axes (A2, A3) of two rollers (13, 14) being aligned in a positionally fixed manner such that said rollers act with opposite transport forces on the spring shaft (6), and that the axis (A1) of the third roller (12) is adjustable with regard to its spatial position in such a manner that the transport force of the adjustable roller (12) selectively supports the transport force of the one positionally fixed roller (13) or of the other positionally fixed roller (14).

## Revendications

1. Appareil de nettoyage manuel (1) pour le nettoyage de conduites au moyen d'un arbre à ressort (6) équipé d'un moteur (2), d'un tambour (5) pour la réception et la sortie de l'arbre à ressort (6), avec une chambre (10) dans laquelle sont disposés plusieurs rouleaux (12, 13, 14) agissant radialement sur l'arbre à ressort (6)avec des axes (A1, A2, A3) qui sont disposés avec des espacements radiaux par rapport à l'axe de l'arbre à ressort (6), pour lequel un des rouleaux (12) est logé dans une chaise de palier (16) dont l'espacement radial de l'axe de l'arbre à ressort (6) peut être modifié par un bouton de réglage (11) **caractérisé en ce qu'**entre le bouton de réglage (11) et la chaise de palier (16) est disposé un dispositif destiné à la limitation de couple au moyen duquel les forces radiales du rouleau (12) peuvent être limitées à des valeurs maximales spécifiables.

2. Appareil de nettoyage selon la revendication 1 **caractérisé en ce que** le bouton de réglage (11) entoure un espace creux (11a) dans lequel un arbre (19) dépasse à l'intérieur qui est entouré par une bague de support (26) sur laquelle s'appuie un corps de frottement (27) dont le côté opposé est appliqué à une surface intérieure du bouton de réglage (11) et **en ce que** l'arbre (19) s'appuie de façon pivotante sur une bague expansible (28).

3. Appareil de nettoyage selon la revendication 2 **caractérisé en ce que** le corps de frottement (27) est composé d'au moins deux rondelles ressorts qui se touchent à l'état écarté.

4. Appareil de nettoyage selon la revendication 2 **caractérisé en ce que** l'arbre (19) est guidé dans le sens axial de façon étanche dans le bouton de réglage (11).

5. Appareil de nettoyage selon la revendication 2 **caractérisé en ce que** l'arbre (19) présente en disposition coaxiale un filetage extérieur (20) avec lequel il est guidé dans un filetage intérieur (22) qui se trouve dans une tubulure (21) qui est éloignée de la chambre (10) dans le sens radial.

6. Appareil de nettoyage selon la revendication 2 **caractérisé en ce que** l'arbre (19) présente une cavité (23) coaxiale dans laquelle est guidé un tourillon (17) cylindrique qui est éloigné de la chaise de palier (16) pour le rouleau (12) réglable.

7. Appareil de nettoyage selon la revendication 6 **caractérisé en ce qu'**entre l'arbre (19) et la chaise de palier (16) est disposé un élément (18) élastique destiné à régler la force de pression du rouleau (12) sur l'arbre à ressort (6).

8. Appareil de nettoyage selon les revendications 6 et 7 **caractérisé en ce que** l'élément (18) élastique entoure le tourillon (17).

9. Appareil de nettoyage selon la revendication 1 **caractérisé en ce que** le bouton de réglage (11) est muni sur sa face extérieure d'un profilage (11c) facile à saisir.

10. Appareil de nettoyage selon la revendication 1 **caractérisé par** un groupe individuel de trois rouleaux (12, 13,14) répartis sur la circonférence de l'arbre à ressort (6) dont les axes (A2, A3) des deux rouleaux (13, 14) sont alignés de manière fixée en position de telle sorte que ceux-ci agissent avec des forces de transport opposées sur l'arbre à ressort et en ce que l'axe (A1) du troisième rouleau (12) peut être ajusté dans sa position spatiale de telle sorte que la force de transport du rouleau (12) ajustable assiste au choix la force de transport d'un rouleau (13) fixé en position ou de l'autre rouleau (14) fixé en position.
